# FASCICULE DE BREVET EUROPEEN

(11) **EP 4 501 421 B1**
(45) Date de publication et mention de la délivrance du brevet: **27.05.2026**
(21) Numéro de dépôt: 24191600.6
(22) Date de dépôt: 29.07.2024
(51) Int. Cl.: A63C 9/00, A63C 9/08, A63C 9/085, A63C 9/086

(54) **DISPOSITIF DE FIXATION POUR PLANCHE DE GLISSE**
BINDUNGSVORRICHTUNG FÜR GLEITBRETT
BINDING DEVICE FOR A GLIDE BOARD

(30) Priorité: 04.08.2023 FR 2308471
(43) Date de publication de la demande: 05.02.2025
(73) Titulaire: Skis Rossignol, 38430 Saint-Jean-de-Moirans (FR)
(72) Inventeur: ROBERT, Julien, 25300 Pontarlier (FR); ROUSSIN-BOUCHARD, Xavier, 38112 AUTRANS-MEAUDRE EN VERCORS (FR); MOENNE-LOCCOZ, Arnaud, 38210 Vourey (FR); MOREL, Thibaut, 38120 Saint Egrève (FR)
(74) Mandataire: Novaimo

(56) Documents cités:
- FR-A1- 2 739 571
- FR-A1- 3 103 391
- FR-B1- 2 870 750
- US-B1- 6 824 158

## Description

### Domaine Technique de l'invention

L'invention concerne un dispositif de fixation pour retenir une chaussure à une planche de glisse. L'invention porte notamment sur un dispositif de fixation comprenant un dispositif de réglage adapté pour régler une position longitudinale de la chaussure sur une planche de glisse. L'invention porte encore sur un équipement de glisse, notamment un équipement de ski de fond, comprenant un tel dispositif de fixation.

### Etat de la technique antérieure

Pour la pratique des sports de glisse, notamment pour la pratique du ski de fond, chaque chaussure d'un utilisateur est retenue à une planche de glisse par un dispositif de fixation. Le dispositif de fixation transmet les efforts exercés par les pieds de l'utilisateur à la planche de glisse. En particulier, le dispositif de fixation retient la pointe du pied à la planche de glisse suivant une liaison en rotation autour d'un axe transversal au ski. L'utilisateur peut ainsi décoller son talon de la planche de glisse tout en gardant l'avant de sa chaussure lié au ski. Il parvient ainsi à exercer des impulsions pour avancer sur une surface enneigée.

La position des pieds d'un utilisateur sur une planche de glisse est primordiale. En fonction des conditions d'utilisation ou des aptitudes d'un utilisateur, il peut être utile de modifier la position longitudinale de ses pieds sur la planche de glisse. En particulier, pour la pratique du ski de fond, un décalage du pied vers l'avant du ski améliore l'accroche du ski sur la neige et facilite la progression. À l'inverse, un décalage du pied vers l'arrière permet d'obtenir de meilleures sensations de glisse.

Afin d'offrir une possibilité de réglage de la position du pied de l'utilisateur sur une planche de glisse, on connait des dispositifs de fixation équipés d'un dispositif de réglage en position. La manipulation du dispositif de réglage permet de modifier la position d'un moyen de retenue de la chaussure par rapport à la planche de glisse, en particulier dans le sens longitudinal de la planche de glisse. Toutefois, les dispositifs de réglage en position connus de l'état de la technique sont peu pratiques à utiliser. Ils ne sont pas adaptés pour effectuer un réglage rapide et précis de la position du pied, notamment au cours de la pratique du sport de glisse. Les dispositifs de réglage connus sont complexes à manipuler et peu intuitifs ou bien ils offrent des possibilités de réglage trop limitées. Le document FR2870750 B1 divulgue un tel dispositif correspondant au préambule de la revendication 1.

### Présentation de l'invention

Le but de l'invention est de fournir un dispositif de fixation remédiant aux inconvénients ci-dessus et améliorant les dispositifs de fixation connus de l'art antérieur.

Plus précisément, un premier objet de l'invention est un dispositif de fixation comprenant un dispositif de réglage simple et intuitif à manipuler.

Un second objet de l'invention est un dispositif de fixation permettant un réglage précis de la position d'un pied sur la planche de glisse.

### Résumé de l'invention

L'invention se rapporte à un dispositif de fixation avant pour retenir une chaussure à une planche de glisse, le dispositif de fixation comprenant :
- un moyen de retenue apte à coopérer avec une partie avant d'une chaussure, et
- un dispositif de réglage pour régler une position du moyen de retenue par rapport à une planche de glisse,
le dispositif de réglage comprenant :
- un élément structuré comprenant une série de reliefs, l'élément structuré étant destiné à être monté solidaire de la planche de glisse,
- un élément de verrouillage mobile entre une position de verrouillage dans laquelle il est engagé avec l'élément structuré pour bloquer la position du moyen de retenue, et une position de déverrouillage dans laquelle il est dégagé de l'élément structuré pour régler la position du moyen de retenue, et
- un élément de manœuvre supporté par le moyen de retenue et destiné à être actionné par un utilisateur, l'élément de manœuvre étant mobile en rotation autour d'un premier axe parallèle à un axe vertical, l'élément de manœuvre étant mobile entre au moins une première position et une deuxième position, l'élément de manœuvre étant en appui contre une surface d'appui de l'élément de verrouillage de sorte que l'élément de verrouillage passe de sa position de verrouillage à sa position de déverrouillage lorsque l'élément de manœuvre est actionné de sa première position vers sa deuxième position. et comprend aussi,
- un moyen de transmission mécanique entre l'élément de manœuvre et un support destiné à être monté solidaire de la planche de glisse ou entre l'élément de manœuvre et un élément de solidarisation apte à être maintenu solidairement à l'élément structuré, le moyen de transmission étant configuré de sorte que :
- une rotation de l'élément de manœuvre dans un premier sens de rotation entraîne le déplacement du moyen de retenue dans une première direction, et/ou
- une rotation de l'élément de manœuvre dans un deuxième sens de rotation, opposé au premier sens de rotation, entraîne le déplacement du moyen de retenue dans une deuxième direction, opposée à la première direction.

Selon un mode de réalisation, le dispositif de fixation comprend un châssis mobile en translation relativement à l'élément structuré, le moyen de retenue et l'élément de manœuvre étant supportés par le châssis.

Selon un mode de réalisation, l'élément de verrouillage est mobile en rotation autour d'un deuxième axe parallèle à un axe transversal, le deuxième axe étant solidaire dudit châssis.

Selon un mode de réalisation, l'élément de verrouillage comprend un doigt de verrouillage apte à coopérer avec l'élément structuré, le doigt de verrouillage et la surface d'appui de l'élément de verrouillage étant agencés de part et d'autre du deuxième axe.

Selon un mode de réalisation, le dispositif de fixation comprend un moyen de rappel tendant à déplacer l'élément de verrouillage vers sa position de verrouillage.

Selon un mode de réalisation, le moyen de retenue comprend une lame élastique, ledit moyen de rappel étant formé par une partie de la lame élastique.

Selon un mode de réalisation, l'élément de manœuvre comporte au moins une came, une rotation de l'élément de manœuvre autour du premier axe provoquant un appui de la came contre la surface d'appui de l'élément de verrouillage tendant à déplacer l'élément de verrouillage vers sa position de déverrouillage.

Selon un mode de réalisation, l'élément de manœuvre comporte une pluralité de cames destinées à prendre appui contre la surface d'appui de l'élément de verrouillage, l'élément de verrouillage étant dans sa position de déverrouillage lorsque la surface d'appui est en appui contre une came parmi la pluralité de cames, l'élément de verrouillage étant dans sa position de verrouillage lorsque la surface d'appui est en appui contre l'élément de manœuvre entre deux cames adjacentes.

Selon un mode de réalisation, le moyen de transmission comprend un câble, le câble étant destiné à être au moins partiellement enroulé autour de l'élément de manœuvre lorsque l'élément de manœuvre pivote autour du premier axe. L'élément de manœuvre peut comprendre au moins une gorge, de préférence deux gorges, dans laquelle le câble est destiné à être enroulé.

Selon un mode de réalisation, le dispositif de fixation comprend une poulie, le support étant positionné entre l'élément de manœuvre et la poulie, le moyen de transmission comprenant un premier brin et un deuxième brin, le premier brin reliant directement le support à l'élément de manœuvre, le deuxième brin reliant le support à l'élément de manœuvre par l'intermédiaire de la poulie.

Le dispositif de fixation peut comprendre un moyen de réglage de la tension du câble.

Selon un mode de réalisation, l'élément de manœuvre est en outre mobile en translation parallèlement au premier axe entre sa première position et sa deuxième position.

L'élément de manœuvre peut être bloqué en rotation lorsqu'il est dans sa première position.

L'invention se rapporte également à un équipement de glisse comprenant une planche de glisse, notamment un ski de fond, et un dispositif de fixation tel que défini précédemment.

### Présentation des figures

Ces objets, caractéristiques et avantages de la présente invention seront exposés en détail dans la description suivante de différents modes de réalisation présentés à titre non-limitatif, et en relation avec les figures jointes parmi lesquelles :
La figure 1 est une vue schématique de dessus d'un équipement de glisse selon un premier mode de réalisation de l'invention.
La figure 2 est une vue en perspective d'un dispositif de fixation de l'équipement de glisse de la figure 1.
La figure 3 est une vue en éclaté et en perspective du dispositif de fixation de la figure 2.
La figure 4 est une vue d'une face inférieure d'un élément de manœuvre du dispositif de fixation de la figure 2.
La figure 5 est une vue en coupe du dispositif de fixation de la figure 2, un élément de verrouillage du dispositif de fixation étant en position de déverrouillage.
La figure 6 est une vue en coupe du dispositif de fixation de la figure 2, l'élément de verrouillage du dispositif de fixation étant en position de verrouillage.
La figure 7 est une vue en éclaté et en perspective d'un dispositif de fixation selon une première variante de réalisation de l'invention.
La figure 8 est une vue en perspective d'un élément de manœuvre du dispositif de fixation de la figure 7.
La figure 9 est une vue en perspective et de dessous d'un châssis du dispositif de fixation de la figure 7.
La figure 10 est une vue en perspective et de dessous du dispositif de fixation de la figure 7, un châssis du dispositif de fixation étant dans une première position relativement à une planche de glisse.
La figure 11 est une vue en perspective et de dessous du dispositif de fixation de la figure 7, le châssis du dispositif de fixation étant dans une deuxième position relativement à la planche de glisse.
La figure 12 est une vue en perspective et de dessous du dispositif de fixation de la figure 7, le châssis du dispositif de fixation étant dans une troisième position relativement à la planche de glisse.
La figure 13 est une vue en perspective d'un dispositif de fixation selon une deuxième variante de réalisation de l'invention.
La figure 14 est une vue en éclaté et en perspective du dispositif de fixation de la figure 13.
La figure 15 est une vue en coupe du dispositif de fixation de la figure 13.
La figure 16 est une vue en coupe d'un dispositif de fixation selon une troisième variante de réalisation de l'invention.
La figure 17 est une vue en perspective d'un logement pour un élément de réglage de la tension d'un câble d'un dispositif de fixation selon une variante de réalisation de l'invention.
La figure 18 est une vue en perspective de l'élément de réglage destiné à prendre place dans le logement de la figure 17.
La figure 19 est une vue en perspective d'une autre variante de réalisation d'un élément de manœuvre selon l'invention.
La figure 20 est une vue en perspective d'une variante de réalisation d'un élément de verrouillage selon l'invention.
La figure 21 est une vue en perspective et en éclaté d'une variante de réalisation d'un châssis et d'un élément de manœuvre selon l'invention.
La figure 22 est une vue en coupe d'une partie d'un dispositif de fixation selon un mode de réalisation de l'invention, le dispositif de fixation comprenant un élément de solidarisation fixé à un câble, l'élément de solidarisation étant bloqué en position dans un logement formé dans un élément structuré destiné à être fixé à une planche de glisse.
La figure 23 est une vue en coupe d'une partie du dispositif de fixation de la figure 22, l'élément de solidarisation étant hors dudit logement.

### Description détaillée

La figure 1 illustre schématiquement un équipement de glisse 1 comprenant une planche de glisse 2 et un dispositif de fixation 3 selon un mode de réalisation de l'invention. Le dispositif de fixation 3 permet de relier une chaussure à la planche de glisse 2 de sorte à pouvoir transmettre des impulsions depuis le pied de l'utilisateur jusqu'à la planche de glisse 2. Selon le mode de réalisation présenté, la planche de glisse 2 est un ski de fond. Le ski de fond est une discipline sportive dans laquelle un utilisateur progresse sur une surface enneigée grâce à des impulsions transmises aux skis. Pour la pratique du ski de fond, chaque chaussure d'un utilisateur est reliée à un ski uniquement par une extrémité avant de la chaussure, de manière à permettre au talon de la chaussure de se soulever par rapport au ski.

On définit l'axe longitudinal X comme l'axe dans lequel la planche de glisse s'étend. L'axe longitudinal X correspond à la direction dans laquelle un utilisateur de l'équipement de glisse progresse en ligne droite. L'axe longitudinal X est orienté de l'arrière vers l'avant. L'axe transversal Y est un axe perpendiculaire à l'axe longitudinal X. L'axe transversal Y est orienté de la droite vers la gauche selon le point de vue d'un utilisateur de la planche de glisse 2. On suppose que la planche de glisse 2 repose sur une surface horizontale. Les axes X et Y sont alors des axes horizontaux. L'axe vertical Z désigne un axe perpendiculaire aux axes X et Y. Les axes X, Y et Z forment ainsi un repère orthogonal. Les termes "inférieur" et "supérieur" se rapportent à un agencement suivant l'axe vertical Z.

Le dispositif de fixation 3 selon l'invention pourrait également équiper toute planche de glisse avec laquelle un utilisateur doit avoir les pieds reliés ou accrochés, non seulement par l'avant de la chaussure mais éventuellement aussi par l'arrière de la chaussure. Notamment, la planche de glisse 2 pourrait être un ski alpin, un ski de randonnée, un snowboard ou encore un monoski.

Le dispositif de fixation 3 est un dispositif de fixation avant, c'est-à-dire qu'il coopère avec l'avant d'une chaussure. Le dispositif de fixation 3 comprend un moyen de retenue 4 apte à coopérer avec une chaussure pour retenir la chaussure à la planche de glisse 2. De préférence, le moyen de retenue 4 est configuré pour lier la chaussure à la planche de glisse selon une liaison en rotation autour d'un axe de rotation Y1 parallèle à l'axe transversal Y.

Un mode de réalisation du moyen de retenue 4 est représenté partiellement sur les figures 1 et 2. Le moyen de retenue 4 comprend un logement destiné à recevoir un axe de liaison intégré à une partie avant de la semelle de la chaussure. En complément, le moyen de retenue 4 peut comprendre un moyen de maintien (non représenté) de l'axe de liaison au sein du logement. Comme cela est bien visible sur les figures, le logement peut être formé par exemple par deux encoches 5A, 5B. Chaque encoche 5A, 5B peut être formée dans une nervure longitudinale 6A, 6B du dispositif de fixation. Lorsqu'un utilisateur souhaite chausser un ski, il positionne l'axe de liaison intégré à la semelle de sa chaussure dans les deux encoches 5A et 5B, puis il actionne le moyen de maintien de manière à solidariser sa chaussure avec le ski. Ainsi, la pointe avant de la chaussure peut pivoter par rapport au ski autour de l'axe de liaison, lequel correspond à l'axe de rotation Y1. En variante, le moyen de retenue 4 pourrait être conçu différemment.

Le dispositif de fixation 3 comprend aussi un dispositif de réglage 7 pour régler une position du moyen de retenue 4 par rapport à la planche de glisse 2. Le dispositif de réglage 7 est configuré pour régler la position longitudinale de la chaussure sur la planche de glisse, selon l'axe longitudinal X. Plus précisément, le dispositif de réglage 7 est configuré pour régler la position de l'axe de rotation Y1 suivant l'axe longitudinal X. L'amplitude de réglage de la position du moyen de retenue 4 peut être de l'ordre de quelques millimètres à plusieurs centimètres, par exemple cinq centimètres.

Le dispositif de fixation 3 comprend un châssis 8 monté libre de coulisser par rapport à la planche de glisse 2 parallèlement à l'axe longitudinal X. Plus précisément, d'une part le dispositif de fixation 3 comprend des rails de guidage 9A, 9B solidaires de la planche de glisse. D'autre part, le châssis 8 comprend des rainures de guidage 10A, 10B coopérant respectivement avec les rails de guidage 9A, 9B. Les rainures de guidage 10A, 10B sont agencés sur une face inférieure du châssis 8. Le châssis 8 est ainsi lié à la planche de glisse selon une liaison glissière parallèle à l'axe longitudinal X.

Le châssis 8 supporte le moyen de retenue 4. En particulier, les nervures longitudinales 6A, 6B comprenant les encoches 5A et 5B sont formées sur une face supérieure du châssis 8. Le châssis 8 est un élément monobloc, par exemple fabriqué par injection plastique. Le châssis 8 comprend globalement la forme d'une plaque allongée selon l'axe longitudinal X. Le châssis 8 comprend une partie arrière destinée à s'étendre sous l'avant d'une chaussure, et une partie avant destinée à s'étendre à l'avant de la chaussure.

Le châssis 8 supporte également un élément de manœuvre 11 du dispositif de réglage 7. L'élément de manœuvre 11 est un élément destiné à être manipulé par un utilisateur pour régler la position longitudinale du moyen de retenue 4. L'élément de manœuvre 11 est agencé sur une face supérieure de la partie avant du châssis 8. L'élément de manœuvre 11 est ainsi positionné devant la pointe avant de la chaussure et est facilement accessible. L'élément de manœuvre 11 est mobile en rotation autour d'un premier axe Z1 par rapport au châssis 8, le premier axe Z1 étant parallèle à l'axe vertical Z.

Le dispositif de réglage 7 comprend aussi un élément structuré 12 solidaire de la planche de glisse 2. L'élément structuré 12 comprend une série de reliefs 13. Comme nous le verrons plus en détail par la suite, les reliefs 13 sont destinés à coopérer avec un élément de verrouillage du dispositif de réglage pour bloquer la position du châssis 8 relativement à la planche de glisse 2.

De préférence, les reliefs 13 sont agencés régulièrement suivant l'axe longitudinal X. L'élément structuré 12 est fixé (par exemple vissé ou collé) sur une face supérieure de la planche de glisse 2 ou éventuellement sur une plaque elle-même fixée sur la face supérieure de la planche de glisse.

L'élément structuré 12 peut par exemple être en forme de plaquette crantée. L'élément structuré 12 peut s'étendre entre les deux rails de guidage 9A et 9B. Avantageusement, les rails de guidage 9A, 9B et l'élément structuré 12 forment une seule et même pièce.

Selon le mode de réalisation présenté, l'élément structuré 12 est une crémaillère. La crémaillère comprend des dents s'étendant transversalement et agencées à intervalle régulier. Les dents sont séparées les unes des autres par des creux destinés à recevoir un doigt de verrouillage, comme cela sera détaillé par la suite. En variante, l'élément structuré 12 pourrait se présenter sous une forme différente sur laquelle il est possible d'exercer un effort comprenant une composante longitudinale non nulle. L'élément structuré pourrait se présenter sous la forme d'une surface munie de trous agencés à intervalles réguliers, ou sous la forme d'une crémaillère dont les dents ne seraient pas parallèles à l'axe transversal Y mais inclinées par rapport à l'axe transversal Y ou en forme de V. L'élément structuré pourrait encore être une simple surface suffisamment rugueuse ou adhérente pour permettre la transmission d'un effort longitudinal. Selon une autre variante de réalisation, l'élément structuré pourrait être formé ou sculpté directement dans une face supérieure de la planche de glisse.

La figure 3 illustre plus en détail le dispositif de réglage 7 par une vue en perspective et en éclaté. Outre le châssis 8 et l'élément de manœuvre 11 précédemment mentionnés, le dispositif de réglage 7 comprend un élément de verrouillage 14, un moyen de rappel 15 et une plaque inférieure 16.

L'élément de verrouillage 14 est mobile en rotation relativement au châssis 8 autour d'un deuxième axe Y2 entre une position de verrouillage (illustrée sur la figure 6) et une position de déverrouillage (illustrée sur la figure 5). Le deuxième axe Y2 est parallèle à l'axe transversal Y. Le deuxième axe Y2 est solidaire du châssis 8, c'est-à-dire qu'il est fixe dans le référentiel du châssis 8. Par conséquent, l'élément de verrouillage 14 est monté en rotation sur le châssis 8, lequel supporte le moyen de retenue 4. En position de verrouillage, l'élément de verrouillage 14 est engagé avec l'élément structuré 12 pour bloquer le châssis 8 relativement à la planche de glisse. La position longitudinale du moyen de retenue 4 est ainsi bloquée. En position de déverrouillage, l'élément de verrouillage 14 est dégagé de l'élément structuré. Ceci permet de déplacer le châssis 8 relativement à la planche de glisse et donc de régler la position longitudinale du moyen de retenue 4.

L'élément de verrouillage 14 est mobile en rotation grâce à un arbre 17, supporté par la plaque inférieure 16, et traversant l'élément de verrouillage 14 de part en part. La plaque inférieure 16 comprend un pallier 18 supportant l'arbre 17.

La plaque inférieure 16 est fixée rigidement à une face inférieure du châssis 8, notamment par une vis de fixation 19 La vis de fixation 19 coopère avec un premier puits de vis 20 prévu sur le châssis 8 et un deuxième puits de vis 21 prévu sur la plaque inférieure 16. L'arbre 17 est ainsi solidaire du châssis 8. En variante, d'autres agencements pourraient être proposés pour assembler l'élément de verrouillage 14 au châssis 8 selon une liaison en rotation autour du deuxième axe Y2.

Le moyen de rappel 15 comprend une première extrémité en appui contre la plaque inférieure 16, et une deuxième extrémité en appui contre l'élément de verrouillage 14. Le moyen de rappel 15 tend à déplacer l'élément de verrouillage 14 vers sa position de verrouillage. La position de verrouillage de l'élément de verrouillage 14 est donc une position de moindre tension du moyen de rappel 15, et est donc une position stable. Comme illustré sur la figure 3, le moyen de rappel peut être un ressort hélicoïdal destiné à être sollicité en compression. Le ressort hélicoïdal est avantageusement maintenu par un pion de maintien 22 formé sur la plaque inférieure 16. Comme nous le verrons encore par la suite, le moyen de rappel 15 pourrait être constitué différemment. Il pourrait par exemple être un ressort de torsion ou une lame élastique.

De manière à guider l'élément de manœuvre 11 en rotation autour du premier axe Z1, le châssis 8 comporte une portion cylindrique 23 dont l'axe de révolution est confondu avec le premier axe Z1. La portion cylindrique 23 comprend une ouverture centrale 24, également cylindrique, et dont l'axe de révolution est également confondu avec le premier axe Z1. L'ouverture centrale 24 est bordée par une collerette 25 visible notamment sur les figures 5 et 6.

L'élément de manœuvre 11 est avantageusement constitué d'une partie inférieure 11A et d'une partie supérieure 11B fixée rigidement à la partie inférieure 11A. En particulier, la partie inférieure 11A est fixée à la partie supérieure 11B par une vis de fixation 26. La fabrication en deux parties 11A et 11B de l'élément de manœuvre 11 permet d'assembler plus simplement l'élément de manœuvre 11 au châssis 8.

Comme cela est bien visible sur les vues en coupes des figures 5 et 6, la partie supérieure 11B comprend une ouverture borgne cylindrique dont le diamètre est légèrement supérieur au diamètre de la portion cylindrique 23. La partie supérieure 11B recouvre la portion cylindrique 23 et ferme l'ouverture centrale 24. La partie inférieure 11A est logée à l'intérieur de l'ouverture centrale 24. La partie inférieure 11A comprend un pourtour circulaire dont le diamètre est légèrement inférieur au diamètre de l'ouverture centrale 24. L'élément de manœuvre 11 est ainsi guidé en rotation autour du premier axe Z1 par coopération avec la portion cylindrique 23. La collerette 25 est prise en sandwich entre la partie inférieure 11A et la partie supérieure 11B. L'élément de manœuvre 11 est ainsi retenu au châssis 8 et ne peut donc pas être perdu.

L'élément de verrouillage 14 comprend au moins un doigt de verrouillage 27, ou crochet 27, destiné à coopérer avec l'élément structuré 12. En particulier, lorsque l'élément de verrouillage 14 est dans sa position de verrouillage, le doigt de verrouillage 27 prend place entre deux reliefs 13 adjacents, notamment dans un creux agencé entre deux dents adjacentes, de manière à bloquer tout déplacement de l'élément de verrouillage 14 suivant l'axe longitudinal X. L'élément de verrouillage 14 étant lié par l'intermédiaire de l'arbre 17 et de la plaque inférieure 16 au châssis 8, le blocage longitudinal de l'élément de verrouillage 14 entraîne le blocage longitudinal du châssis 8, et donc du moyen de retenue 4 puisque ce dernier est supporté par le châssis. Inversement, lorsque l'élément de verrouillage 14 est dans sa position de déverrouillage, le doigt de verrouillage 27 est dégagé de l'élément structuré 12. Le châssis 8 peut alors coulisser librement le long des rails de guidage 9A, 9B, ce qui permet à l'utilisateur d'ajuster la position longitudinale du moyen de retenue 4.

Les formes du doigt de verrouillage 27 et des reliefs sont définies de sorte que le moyen de retenue 4 ne présente aucun jeu longitudinal lorsque le doigt de verrouillage 7 est en position de verrouillage, et de sorte que la rotation de l'élément de verrouillage 14 entre sa position de verrouillage et sa position de déverrouillage soit aisée. En particulier, les creux formés entre les dents adjacentes peuvent avantageusement présenter une forme resserrée vers le bas, de manière à assurer le positionnement sans jeu longitudinal du châssis 8 relativement à la planche de glisse lorsque le doigt de verrouillage 27 est dans sa position de verrouillage. Le fond de chaque creux peut présenter une dimension selon l'axe longitudinal X qui est sensiblement égale à la largeur du doigt de verrouillage 27 selon ce même axe. Les creux peuvent aussi présenter une forme évasée vers le haut, de manière à guider plus facilement le doigt de verrouillage 27 vers sa position de verrouillage et/ou de manière à faciliter le dégagement du doigt de verrouillage de l'élément structuré 12. La section transversale de chaque creux peut ainsi présenter une forme trapézoïdale dont la grande base est orientée vers le haut et la petite base est orientée vers le bas. Par ailleurs, l'élément de verrouillage 14 comprend une surface d'appui 28 par l'intermédiaire de laquelle l'élément de verrouillage 14 est en contact avec l'élément de manœuvre 11. Plus précisément, la surface d'appui 28 est en contact avec une face inférieure 29 de l'élément de manœuvre 11, laquelle est illustrée sur la figure 4. La face inférieure 29 comporte une came 30. La came 30 est configurée de sorte à induire un appui plus ou moins important sur la surface d'appui 28 lorsque l'élément de manœuvre 11 pivote autour du premier axe Z1. La surface d'appui 28 est positionnée sensiblement au-dessus du moyen de rappel 15. Ainsi, la came 30 est apte à exercer un appui contre la surface d'appui 28. L'appui de la came 30 contre la surface d'appui 28 tend à mettre le moyen de rappel 15 sous tension. La came 30 permet ainsi de positionner l'élément de verrouillage 14 dans sa position de déverrouillage. En position de verrouillage de l'élément de verrouillage 14, la came 30 peut être écartée de la surface d'appui et peut n'exercer aucun appui sur l'élément de verrouillage 14.

Selon le mode de réalisation illustré, la came 30 peut se présenter sous la forme d'une rampe s'étendant sur environ un quart de tour de l'élément de manœuvre 11. Une rotation d'un quart de tour de l'élément de manœuvre est donc nécessaire pour faire passer l'élément de verrouillage de sa position de verrouillage à sa position de déverrouillage, ou inversement.

Avantageusement, cette rampe est encadrée par deux moyens de butée 31A, 31B configurés pour limiter la rotation de l'élément de manœuvre 11 relativement au châssis 8. Lorsque l'élément de manœuvre 11 est dans une première position, le moyen de butée 31A est en contact latéral avec l'élément de verrouillage 14, et l'élément de verrouillage 14 est en position de verrouillage. La surface d'appui 28 peut alors ne pas encore être au contact de la came 30. Lorsque l'élément de manœuvre 11 est dans une deuxième position, la deuxième position étant pivotée d'environ un quart de tour par rapport à la première position, le moyen de butée 31B est en contact latéral avec l'élément de verrouillage 14, et l'élément de verrouillage est en position de déverrouillage. La surface d'appui 28 peut alors être en contact avec la partie la plus épaisse de de la came 30.

Le doigt de verrouillage 27 et la surface d'appui 28 de l'élément de verrouillage 14 sont agencés de part et d'autre du deuxième axe Y2. L'élément de verrouillage 14 se comporte ainsi comme une bascule : lorsque la surface d'appui 28 descend consécutivement à un appui de la came 30, le doigt de verrouillage 27 remonte et se dégage de l'élément structuré 12. Inversement, lorsque la surface d'appui 28 remonte sous l'action du moyen de rappel 15, le doigt de verrouillage 27 descend et coopère avec les reliefs 13 de l'élément structuré. Notamment le doigt de verrouillage 27 prend place dans un creux formé entre deux dents adjacentes de l'élément structuré 12. Ceci permet d'obtenir un dispositif de réglage compact.

Selon une variante de réalisation, le doigt de verrouillage 27 et la surface d'appui 28 pourraient être positionnés du même côté du deuxième axe Y2. Ainsi, l'appui de la came sur la surface d'appui conduirait à déplacer l'élément de verrouillage dans sa position de verrouillage. Inversement, l'absence d'appui de la came conduirait à déplacer l'élément de verrouillage dans sa position de déverrouillage sous l'action du moyen de rappel élastique.

L'élément de manœuvre 11 est donc une roue destinée à être tournée autour du premier axe Z1 par un utilisateur afin de régler la position du moyen de retenue 4. Avantageusement, l'élément de manœuvre 11, et en particulier sa partie supérieure 11B, comprend une forme extérieure qui facilite sa manipulation, y compris pour un utilisateur portant des gants. A cet effet, et comme cela est illustré sur les figures 1, 2 et 3, l'élément de manœuvre 11 peut comprendre une ou plusieurs excroissances radiales 32. En outre, l'élément de manœuvre 11 peut également comprendre un marquage, notamment formé par moulage, indiquant dans quel sens tourner l'élément de manœuvre 11 pour verrouiller ou déverrouiller le dispositif de réglage 7. De plus, le châssis comprend avantageusement au moins une fenêtre 33 au travers de laquelle il est possible d'observer un marquage solidaire de la planche de glisse, par exemple un chiffre, indiquant la position longitudinale de l'élément de retenue 4. En observant le marquage apparaissant au travers de la fenêtre 33, l'utilisateur peut réaliser un réglage précis et reproductible de la position longitudinale du moyen de retenue 4.

Pour régler la position longitudinale du moyen de retenue 4, un utilisateur fait pivoter l'élément de manœuvre 11 dans sa deuxième position, ce qui a pour effet de déplacer l'élément de verrouillage 14 dans sa position de déverrouillage. Il fait alors coulisser la châssis 8 relativement à la planche de glisse en poussant ou en tirant dessus jusqu'à ce que le moyen de retenue 4 atteigne la position longitudinale souhaitée. Ainsi, l'utilisateur peut déplacer librement le moyen de retenue 4 d'un seul pas de crantage ou de plusieurs pas de crantage, vers l'avant ou vers l'arrière de la planche de glisse. Ensuite, l'utilisateur fait à nouveau pivoter l'élément de manœuvre 11 dans sa première position, ce qui a pour effet de déplacer l'élément de verrouillage dans sa position de verrouillage. Dans l'hypothèse, où le doigt de verrouillage 27 ne serait pas parfaitement positionné entre deux reliefs 13 adjacents, l'utilisateur peut procéder à un léger ajustement manuel. Lorsque le doigt de verrouillage 27 est bien positionné, l'utilisateur peut ressentir une légère secousse due au pivotement de l'élément de verrouillage 14 sous l'effet du moyen de rappel 15. Cette opération de réglage peut avantageusement être réalisée alors que la chaussure de l'utilisateur est en prise avec le moyen de retenue 4. Un déchaussement préalable n'est donc pas nécessaire.

On décrit à présent différentes variantes du premier mode de réalisation. On s'attachera principalement à décrire les différences à l'égard du premier mode de réalisation sans répéter les caractéristiques communes. Pour simplifier la lecture de la description et des figures, les mêmes signes de référence seront utilisés pour désigner des objets ou éléments identiques.

Selon une première variante de réalisation du dispositif de fixation, illustrée notamment sur les figures 7 à 12, l'élément de manœuvre 11 est remplacé par un élément de manœuvre 34. En particulier, la partie inférieure 11A de l'élément de manœuvre 11 est remplacée par une partie inférieure 34A différente. La face inférieure de la partie inférieure 34A comporte non pas une seule came mais une pluralité de cames 36A, 36B, 36C, 36D, 36E, 36F aptes à prendre appui contre la surface d'appui 28 de l'élément de verrouillage 14. Les cames 36A, 36B, 36C, 36D, 36E, 36F sont réparties sur le pourtour circulaire de la face inférieure. La face inférieure présente ainsi une portion annulaire ondulée, c'est-à-dire une portion comprenant une alternance de creux et de bosses. L'élément de verrouillage 14 se trouve ainsi dans sa position de déverrouillage lorsque sa surface d'appui 28 est en appui contre une came parmi la pluralité de cames 36A, 36B, 36C, 36D, 36E, 36F. L'élément de verrouillage 14 est dans sa position de verrouillage lorsque la surface d'appui 28 est en appui contre l'élément de manœuvre dans un creux, entre deux cames adjacentes. La position de verrouillage de l'élément de verrouillage 14 est également une position stable puisqu'elle correspond à une moindre tension du moyen de rappel 15. L'élément de manœuvre 34 ne présente aucun moyen de butée et peut être librement pivoté autour du premier axe Z1, ce qui permet une plus grande liberté d'utilisation. L'élément de manœuvre 34 peut être pivoté en autant de positions stables qu'il comprend de cames. Selon le mode de réalisation présenté, l'élément de manœuvre 34 comprend six cames. Toutefois ce nombre peut être librement choisi.

Avantageusement, le dispositif de fixation comprend un moyen de transmission 37 mécanique entre l'élément de manœuvre 34 et un support 38 solidaire de la planche de glisse 2. Le moyen de transmission 37 est configuré de sorte qu'une rotation de l'élément de manœuvre 34 dans un premier sens de rotation entraîne le déplacement du moyen de retenue dans une première direction, et de sorte qu'une rotation de l'élément de manœuvre 34 dans un deuxième sens de rotation, opposé au premier sens de rotation, entraîne le déplacement du moyen de retenue dans une deuxième direction, opposée à la première direction.

Cette variante de réalisation est donc avantageuse car l'élément de manœuvre permet non seulement de déplacer l'élément de verrouillage en position de déverrouillage mais également de déplacer le moyen de retenue 4. Pour ajuster la position longitudinale du moyen de retenue 4, il suffit de tourner l'élément de manœuvre 34 autour du premier axe Z1. Il n'est donc pas nécessaire de pousser ou de tirer manuellement sur le châssis.

En particulier, comme cela est illustré sur la figure 7, le moyen de transmission 37 comprend un câble 39. Le câble 39 est destiné à être au moins partiellement enroulé autour de l'élément de manœuvre 34 lorsque l'élément de manœuvre pivote autour du premier axe Z1. Plus précisément le câble 39 comprend un premier brin 39A reliant directement l'élément de manœuvre 34 au support 38, et un deuxième brin 39B reliant l'élément de manœuvre 34 au support 38 par l'intermédiaire d'une poulie. Ladite poulie est positionnée du côté opposé du moyen de manœuvre 34 par rapport au support 38. Autrement dit, le support 38 se trouve entre le moyen de manœuvre 34 et la poulie. La poulie n'est pas représentée, mais est destinée à prendre place dans un logement 46 du châssis 40, visible sur la figure 9.

La poulie peut être par exemple une roue montée libre en rotation autour d'un axe parallèle à l'axe Z. Alternativement, la poulie pourrait être un simple moyen de guidage permettant au deuxième brin 9B d'opérer un demi-tour. La poulie pourrait être, par exemple, une gorge en forme de U, éventuellement revêtue d'un matériau qui limite la friction du deuxième brin 9B contre les parois de cette gorge. Dans tous les cas, la poulie est solidaire du châssis 40. Dans l'hypothèse où la poulie est une roue montée libre en rotation autour d'un axe parallèle à l'axe Z, l'axe de rotation de cette poulie peut être fixé au châssis 40.

Les brins 39A et 39B sont enroulés autour de l'élément de manœuvre 34 de sorte que :
- la rotation de l'élément de manœuvre 34 dans un premier sens de rotation entraîne l'allongement du premier brin 39A et le raccourcissement du deuxième brin 39B, et
- la rotation de l'élément de manœuvre 34 dans un deuxième sens de rotation opposé au premier sens de rotation entraîne le raccourcissement du premier brin 39A et l'allongement du deuxième brin 39B.

Par conséquent, la rotation de l'élément de manœuvre 34 dans le premier sens de rotation provoque le rapprochement de l'élément de manœuvre 34 du support 38. L'élément de manœuvre 34 étant lié au moyen de retenue 4 par l'intermédiaire du châssis 40, l'enroulement du câble 39 provoque ainsi un déplacement du moyen de retenue 4 en direction du support 38. Inversement, la rotation de l'élément de manœuvre 34 dans le deuxième sens de rotation provoque, par effet de poulie, l'éloignement de l'élément de manœuvre 34 du support 38, et donc l'éloignement du moyen de retenue 4 du support 38. L'utilisation d'un moyen de transmission permet donc avantageusement d'obtenir un déplacement longitudinal du moyen de retenue en direction avant ou en direction arrière.

Selon le mode de réalisation présenté, le support 38 est positionné à l'arrière de l'élément de manœuvre 34. La rotation de l'élément de manœuvre 34 dans le premier sens de rotation provoque donc un déplacement du moyen de retenue 4 vers l'arrière, et la rotation de l'élément de manœuvre 34 dans le deuxième sens de rotation provoque un déplacement du moyen de retenue 4 vers l'avant. Alternativement, le support 38 pourrait aussi être positionné à l'avant de l'élément de manœuvre 34, de manière à inverser cette cinématique.

Avantageusement, l'élément de manœuvre 34 comprend une gorge 41 à l'intérieur de laquelle le câble 39 peut s'enrouler. Cette gorge 41 présente une forme circulaire et est agencée dans la partie inférieure 34A de l'élément de manœuvre 34. Ainsi, un volume est ménagé pour accueillir le câble enroulé. Le câble n'entre pas en conflit avec le châssis 40 et ne risque pas de s'entortiller.

Avantageusement, le diamètre de la gorge 41 est déterminé de sorte que la rotation de l'élément de manœuvre 34 entre deux positions stables consécutives provoque le déplacement longitudinal du châssis 40 d'une distance égale à la distance séparant deux reliefs 13 consécutifs de l'élément structuré 12. Cette distance peut être de l'ordre d'un millimètre ou de quelques millimètres pour permettre un réglage millimétrique de la position du moyen de retenue. Ainsi le doigt de verrouillage 27 peut automatiquement reprendre position entre deux reliefs adjacents à la suite de la rotation de l'élément de manœuvre entre deux positions stables.

Ainsi, selon le mode de réalisation illustré, comme l'élément de manœuvre 34 comporte six cames 36A, 36B, 36C, 36D, 36E, 36F, la rotation sur 360° de l'élément de manœuvre 34 permet le déplacement longitudinal du moyen de retenue sur une distance égale à la distance séparant six reliefs consécutifs de l'élément structurés 12. D'une manière générale le déplacement longitudinal du moyen de retenue est proportionnel à l'angle de rotation de l'élément de manœuvre.

Selon le mode de réalisation présenté, le câble 39 forme une boucle fermée, c'est-à-dire que les deux brins 39A et 39B constituent deux portions du même câble 39. Ces deux portions sont liées l'une à l'autre à leur extrémité. En variante, le dispositif de fixation pourrait comprendre deux brins 39A, 39B indépendant l'un de l'autre. Chaque brin serait relié à l'élément de manœuvre 34 et au support 38 par ses deux extrémités. Selon une autre variante, le dispositif de fixation pourrait comprendre deux supports indépendants, chaque brin coopérant avec un support. Un premier support pourrait être agencé à l'avant du dispositif de manœuvre et un deuxième support pourrait être agencé à l'arrière du dispositif de manœuvre. Un tel montage permettrait de s'affranchir de l'utilisation d'une poulie. Dans une autre variante le moyen de transmission 37 pourrait être une courroie au lieu d'un câble, ou tout type de lien suffisamment flexible pour pouvoir être enroulé autour de l'élément de manœuvre.

Le support 38 peut être solidarisé à l'élément structuré 12 ou directement à la planche de glisse, notamment par l'intermédiaire d'une vis de fixation (non représentée). D'autres moyens de solidarisation du support 38 à l'élément structuré 12 ou directement à la planche de glisse peuvent être envisagés, par exemple un clippage ou un insert encastrable dans l'élément structuré 12. Avantageusement, la position et/ou l'orientation du support 38 relativement à l'élément structuré 12 ou à la planche de glisse peut être ajustable de manière à régler la longueur ou la tension des brins 39A, 39B du câble 39 s'étendant entre le support 38 et l'élément de manœuvre 34.

Avantageusement, le châssis 40 comprend un canal 42 à l'intérieur duquel le câble 39 est guidé et protégé. Le canal 42 est formé sur une face inférieure du châssis 40 entre les deux rainures de guidage 10A, 10B. Avantageusement, le canal 42 est fermé par une plaque 47 solidaire du châssis 40. La plaque 47 permet ainsi de maintenir le câble 39 bien en place dans le canal 42. La plaque 47 peut notamment être vissée au châssis 40 au moyen de vis de fixation passant au travers de trous prévus dans la plaque 47 à cet effet.

La plaque 47 comprend par ailleurs une fente longitudinale 48 au travers de laquelle s'étend un axe de fixation du support 38. La plaque 47, laquelle est solidaire du châssis 40, peut ainsi coulisser librement suivant l'axe longitudinal X par rapport à la planche de glisse, sans heurter le support 38. La plaque comprend également une ouverture 49 de forme circulaire et sensiblement complémentaire à la forme du support 38. L'ouverture 49 est positionnée sensiblement au milieu de la fente longitudinale 48. L'ouverture 49 est positionnée en vis-à-vis d'une ouverture 50 prévue sur le châssis 40. Les ouvertures 49 et 50 permettent d'accéder au support 38 lorsque le châssis est dans une position intermédiaire (position représentée sur la figure 11) entre sa position la plus avancée (position représentée sur la figure 12) et sa position la plus reculée (position représentée sur la figure 10). Les ouvertures 49 et 50 facilitent le montage du dispositif de fixation et permettent de régler plus facilement l'orientation du support 30 relativement à la planche de glisse. Comme cela est visible sur les figures 10 à 12, le support 38 comprend avantageusement des stries 51 radiales sur sa face inférieure. Ces stries 51 coopèrent avec une forme complémentaire agencée sur l'élément structuré 12 ou sur la planche de glisse de manière à bloquer le support 38 en position. Les stries 51 permettent d'orienter le support 38 selon une multitude d'orientation et de le fixer fermement à la planche de glisse ou à l'élément structuré.

En outre, le châssis 40 peut présenter d'autres adaptations comparativement au châssis 8 précédemment décrit. En particulier, la hauteur de la portion cylindrique 23 peut être augmentée de manière à loger la partie inférieure 34A dont la dimension suivant l'axe vertical Z est légèrement plus importante que la dimension de la partie inférieur 11A selon ce même axe.

En remarque, cette première variante de réalisation intègre plusieurs spécificités par rapport au premier mode de réalisation décrit parmi lesquelles l'intégration d'une pluralité de cames au lieu d'une unique came et l'intégration d'un moyen de transmission entre l'élément de manœuvre et un support. Selon d'autres variantes de réalisation, le premier mode de réalisation pourrait être adapté pour n'intégrer qu'une partie de ces spécificités.

Selon une deuxième variante de réalisation du dispositif de fixation, illustrée notamment sur les figures 13, 14 et 15, l'élément de manœuvre 11 est remplacé par un élément de manœuvre 43. En plus d'être mobile en rotation autour du premier axe Z1, l'élément de manœuvre 43 est également mobile en translation parallèlement à cet axe Z1, c'est-à-dire vers le haut et vers le bas, le long de l'axe Z1.

La collerette 25 du châssis 8 est maintenue dans un logement 44 formé entre une partie inférieure 43A et une partie supérieure 43B de l'élément de manœuvre 43. Le logement 44 est dimensionné de manière à permettre le déplacement vertical de l'élément de manœuvre relativement au châssis 8.

La partie inférieure 43A de l'élément de manœuvre 43 peut comprendre une surface inférieure plane, dépourvue de came. L'appui sur la surface d'appui 28 de l'élément de verrouillage 14 est alors obtenu en appuyant sur l'élément de manœuvre 43 suivant l'axe vertical Z. La partie supérieure 43B de l'élément de manœuvre 43 translate verticalement jusqu'à fermer le logement 44, et entraîne verticalement vers le bas la partie inférieure de l'élément de manœuvre 43 qui, par appui sur l'élément de verrouillage 14 et en particulier sur sa surface d'appui 28, fait basculer l'élément de verrouillage 14 en position de déverrouillage. Ainsi, selon cette variante de réalisation, l'élément de manœuvre 43 est mobile en translation parallèlement au premier axe Z1 entre une première position et une deuxième position. La première position de l'élément de manœuvre 43 est une position remontée et correspond à la position de verrouillage de l'élément de verrouillage 14. La deuxième position de l'élément de manœuvre 43 est une position abaissée et correspond à la position de déverrouillage de l'élément de verrouillage 14. L'élément de manœuvre 43 remonte naturellement vers sa première position sous l'action du moyen de rappel 15. Dans cette variante, la position abaissée de l'élément de manœuvre 43 permet de déplacer longitudinalement l'élément de retenue 4 par rapport à l'élément structuré 12 tant que cette position abaissée est maintenue par l'utilisateur. Un utilisateur peut appuyer sur l'élément de manœuvre directement avec la main ou par exemple au moyen d'un bâton.

En complément, cette deuxième variante de réalisation peut également être équipée d'un moyen de transmission tel que le moyen de transmission 37 décrit précédemment. Ainsi pour faire passer l'élément de verrouillage 14 dans sa position de déverrouillage, un utilisateur appuie verticalement sur l'élément de manœuvre. Ensuite, pour ajuster la position longitudinale du moyen de retenue, il fait pivoter l'élément de manœuvre 43 par rotation de cet élément autour du premier axe Z1 de manière à enrouler un câble. Lorsque le moyen de retenue 4 a atteint la position désirée, l'utilisateur n'a qu'à relâcher l'élément de manœuvre 43 qui remonte naturellement sous l'action du moyen de rappel 15, l'élément de verrouillage 14 basculant alors en position verrouillée.

La figure 16 illustre une troisième variante de réalisation du dispositif de fixation avec l'élément de verrouillage en position de verrouillage. Selon cette variante de réalisation, le moyen de rappel 45 se présente sous la forme d'une lame élastique, et non sous la forme d'un ressort hélicoïdal. La lame élastique peut par exemple être une lame métallique. Avantageusement, la lame élastique est également un composant du moyen de retenue 4. Dans ce cas, la lame élastique est également utile pour maintenir l'axe de liaison intégré à la semelle de la chaussure dans les encoches 5A et 5B. La lame comprend alors une première extrémité coopérant avec l'axe de liaison et une deuxième extrémité coopérant avec l'élément de verrouillage 14. On économise ainsi un composant pour la fabrication du dispositif de fixation.

Les figures 17 et 18 illustrent encore un perfectionnement de l'invention compatible avec toute les versions du dispositif de fixation comprenant un moyen de transmission mécanique sous forme d'un câble 39, agencé entre l'élément de manœuvre et le support solidaire de la planche de glisse. Selon ce perfectionnement le dispositif de fixation comprend en outre un moyen de réglage 52 de la tension du câble 39. Le moyen de réglage 52 comprend d'une part un élément de réglage 53 comprenant une surface d'enroulement 54 du câble, et d'autre part un logement 55 pour ledit élément de réglage 53. La surface d'enroulement 54 peut notamment s'étendre sur environ 180°.

La position de la surface d'enroulement 54 permet de définir une longueur utile du câble 39. Le logement 55 est formé dans le châssis 8. L'élément de réglage 53 est mobile à l'intérieur du logement 55 parallèlement à l'axe longitudinal X entre une pluralité de positions distantes les unes des autres selon l'axe longitudinal X.

Avantageusement, l'élément de réglage 53 comprend un premier ensemble de dents 56 et le logement comprend un deuxième ensemble de dents 57 coopérant avec le premier ensemble de dents 56 de sorte à définir une pluralité de positions longitudinales stables. L'élément de réglage 53 peut comprendre la forme d'un « U ». La surface d'enroulement 54 est formé à la base de U et le premier ensemble de dents 56 est formé sur des deux branches 58, 59 sensiblement parallèles de l'élément de réglage. Ces deux branches 58, 59 sont de préférence suffisamment élastiques pour pouvoir se rapprocher l'une de l'autre et ainsi dégager le premier ensemble de dents 56 du deuxième ensemble de dents 57. Le rapprochement des deux branches 58, 59 peut être obtenu par un pincement manuel de l'élément de réglage 53. Lorsque le premier ensemble de dents 56 est dégagé du deuxième ensemble de dents 57, l'élément de réglage 53 peut coulisser à l'intérieur du logement 55, ce qui permet de régler la longueur du câble 39.

Avantageusement, l'élément de réglage 53 peut comprendre un pion (prenant place dans l'ouverture 60 visible sur la figure 18). Le pion coopère avec une rainure 61 formée dans le châssis 8 pour guider le déplacement en translation de l'élément de réglage 53 relativement au châssis.

Le moyen de réglage 52 peut être positionné en lieu et place du logement 46 précédemment décrit. Le moyen de réglage 52 permet de compenser une éventuelle extension (ou rétractation) du câble 39 pouvant survenir au fil de l'utilisation du dispositif de fixation.

La figure 19 illustre une autre variante de réalisation de l'élément de manœuvre 34 précédemment décrit. Selon cette variante de réalisation, l'élément de manœuvre 34 est remplacé par un élément de manœuvre 62 comprenant deux gorges 63, 64 distinctes. Les deux gorges 63, 64 sont des gorges circulaires agencées l'une au-dessus de l'autre autour du premier axe Z1. Chaque gorge 63, 64 est destiné à recevoir une extrémité du câble 39. On évite ainsi, que les extrémités du câble 39 interfèrent l'une avec l'autre ou s'emmêlent lorsqu'on manipule l'élément de manœuvre 62.

On obtient ainsi un enroulement ou un déroulement plus fluide du câble 39 autour de l'élément de manœuvre 62.

La figure 20 illustre une variante de réalisation de l'élément de verrouillage 14 précédemment décrit. Selon cette variante de réalisation, l'élément de verrouillage 14 est remplacé par un élément de verrouillage 65. L'élément de verrouillage 65 est également mobile en rotation relativement au châssis 8 autour d'un deuxième axe Y2 entre une position de verrouillage et une position de déverrouillage. L'élément de verrouillage 65 comprend également une surface d'appui 66 par l'intermédiaire de laquelle il est en contact avec un élément de manœuvre. La surface d'appui 66 comprend deux pattes latérales 67, 68 s'étendant parallèlement l'une à l'autre. Chaque patte latérale 67, 68 comprend une rampe inclinée, notamment par rapport à un plan défini par les axes X et Y. L'élément de verrouillage 65 peut avantageusement coopérer avec l'élément de manœuvre 62 précédemment décrit. En particulier, les deux pattes latérales 67, 68 peuvent être destinées à entrer en contact avec une portion conique 69 formée en partie inférieure de l'élément de manœuvre 62. Lorsque l'élément de verrouillage 65 est poussé vers le bas par un utilisateur, la portion conique 69 entre en contact avec la surface d'appui 66 ce qui fait pivoter l'élément de verrouillage 65 autour du deuxième axe Y2 vers sa position de déverrouillage. Cette portion conique 69 permet de conserver l'élément de verrouillage 65 en position de déverrouillage, ceci de façon continue, lors de la rotation de l'organe de manœuvre 62, tant que cet organe de manœuvre est poussé vers le bas. La présence des deux pattes latérales 67, 68 encadrant la portion conique 70 permet de mieux répartir les efforts transmis par l'élément de manœuvre à l'élément de verrouillage 65. L'élément de verrouillage 65 est donc plus robuste.

La figure 21 illustre encore une variante de réalisation du châssis 8 et des différents éléments de manœuvre décrits précédemment. Selon cette variante de réalisation, la collerette 25 de la portion cylindrique 23 du châssis 8 est remplacée par une collerette 71 présentant un ensemble de premiers reliefs 72, notamment sous forme de dents s'étendant parallèlement au premier axe Z1. Les premiers reliefs 72 sont formés tout autour de la collerette 71 et sont saillants vers le bas. Cette collerette 71 coopère avec une partie inférieure 73A d'un élément de manœuvre 73 s'étendant dans l'ouverture centrale de la collerette 71. L'élément de manœuvre 73 comprend des seconds reliefs 74 coopérant avec les premiers reliefs 72 pour bloquer la rotation de l'élément de manœuvre autour du premier axe Z1 lorsque l'élément de manœuvre 73 est en position remontée, l'élément de verrouillage 65 étant alors en position de verrouillage. Les seconds reliefs 74, également sous forme de dents, sont répartis autour de l'élément de manœuvre 73 et sont saillants vers le haut. En l'espèce, l'élément de manœuvre 73 comprend quatre seconds reliefs 74 répartis à 90°. En variante, ce nombre pourrait être différent. Lorsque l'élément de manœuvre est en position abaissée les seconds reliefs 74 sont dégagés des premiers reliefs 72, ce qui permet de faire tourner librement l'élément de manœuvre 73 autour du premier axe Z1. Le blocage en rotation de l'élément de manœuvre en position remontée permet de sécuriser le fonctionnement du dispositif de fixation. Plus précisément, il permet d'éviter tout mouvement de translation longitudinal non intentionnel du châssis 8 par rapport à la planche de glisse 2.

Comme cela apparait sur la figure 21, l'élément de manœuvre 73 comprend deux gorges pour enrouler les deux extrémités du câble. L'élément de manœuvre 73 comprend également une portion conique et coopère avec l'élément de verrouillage 65 précédemment décrit. En variante, l'élément de manœuvre 73 pourrait ne comprendre qu'une seule gorge, voire aucune gorge dans l'hypothèse où il équiperait un dispositif de fixation sans moyen de transmission. L'élément de manœuvre 73 pourrait aussi coopérer avec l'élément de verrouillage 14 précédemment décrit ou même avec tout autre forme d'élément de verrouillage.

Les figures 22 et 23 illustrent encore un perfectionnement de l'invention compatible avec toute les versions du dispositif de fixation comprenant un moyen de transmission mécanique sous forme d'un câble 39, agencé entre l'élément de manœuvre et le support solidaire de la planche de glisse. Selon ce perfectionnement, le câble 39 est équipé d'au moins un élément de solidarisation 75 avec l'élément structuré 12. De préférence, chacun des deux brins 39A, 39B est équipé d'un élément de solidarisation 75 avec l'élément structuré 12. L'élément de solidarisation 75 permet de fixer le câble 39 à l'élément structuré 12, de sorte que l'enroulement du câble 39 autour de l'élément de manœuvre provoque un déplacement longitudinal du châssis 8. L'élément de solidarisation 75 peut être utilisé en remplacement du support 38 précédemment décrit.

Selon un mode de réalisation, l'élément de solidarisation 75 est un manchon fixé au câble 39, notamment serti autour du câble 39. Le manchon peut être un tube métallique à l'intérieur duquel passe le câble 39. L'élément structuré 12 possède alors un logement 76 de forme au moins partiellement complémentaire à l'élément de solidarisation 75. Le dispositif de fixation comprend également un élément de blocage 77 mobile relativement au châssis 8 entre une position de blocage (illustrée sur la figure 22) et une position de déblocage (illustrée sur la figure 23). Lorsque l'élément de blocage 77 est en position de blocage, il maintient l'élément de solidarisation 75 en place dans le logement 76. En conséquence, le câble 39 est fixé à l'élément structuré 12 au niveau de l'élément de solidarisation 75. Lorsque l'élément de blocage 77 est en position de déblocage, l'élément de solidarisation 75 se trouve hors du logement 76 et le câble 39 n'est pas fixé à l'élément structuré 12. Cette configuration permet l'assemblage ou la maintenance du dispositif de fixation.

L'élément de blocage 77 est monté coulissant selon l'axe longitudinal X sur le châssis 8 entre sa position de blocage et sa position de déblocage. Avantageusement, l'élément de blocage 77 comprend une rampe 78 permettant d'appuyer progressivement sur l'élément de solidarisation 75 lors du déplacement longitudinal de l'élément de blocage 77. L'élément de blocage 77 peut être positionné à l'arrière du moyen de retenue 4 et donc s'étendre sensiblement sous une chaussure attachée au moyen de retenue 4.

Finalement, grâce à l'invention on dispose d'un dispositif de fixation permettant de régler la position longitudinale du moyen de retenue 4. Le dispositif de fixation comprend un élément de manœuvre mobile en rotation et éventuellement en translation entre au moins une première position et une deuxième position. Le réglage de la position longitudinale du moyen de retenue peut être obtenu en faisant pivoter un élément de manœuvre lié au moyen de retenue par un moyen de transmission. Le dispositif de fixation est robuste, simple à fabriquer, et simple à utiliser.

## Revendications

1. Dispositif de fixation (3) avant pour retenir une chaussure à une planche de glisse (2), **caractérisé en ce qu'**il comprend :
- un moyen de retenue (4) apte à coopérer avec une partie avant d'une chaussure, et
- un dispositif de réglage (7) pour régler une position du moyen de retenue par rapport à une planche de glisse,
le dispositif de réglage comprenant :
- un élément structuré (12) comprenant une série de reliefs (13), l'élément structuré étant destiné à être monté solidaire de la planche de glisse,
- un élément de verrouillage (14, 65) mobile entre une position de verrouillage dans laquelle il est engagé avec l'élément structuré pour bloquer la position du moyen de retenue, et une position de déverrouillage dans laquelle il est dégagé de l'élément structuré pour régler la position du moyen de retenue,
- un élément de manœuvre (11, 34, 43, 62, 73) supporté par le moyen de retenue et destiné à être actionné par un utilisateur, l'élément de manœuvre étant mobile en rotation autour d'un premier axe (Z1) parallèle à un axe vertical, l'élément de manœuvre étant mobile entre au moins une première position et une deuxième position, l'élément de manœuvre étant en appui contre une surface d'appui (28, 66) de l'élément de verrouillage de sorte que l'élément de verrouillage passe de sa position de verrouillage à sa position de déverrouillage lorsque l'élément de manœuvre est actionné de sa première position vers sa deuxième position, et **caractérisé en ce que** il comprend également:
- un moyen de transmission (37) mécanique entre l'élément de manœuvre (34, 62, 73) et un support (38) destiné à être monté solidaire de la planche de glisse ou entre l'élément de manœuvre et un élément de solidarisation (75) apte à être maintenu solidairement à l'élément structuré (12), le moyen de transmission étant configuré de sorte que :
- une rotation de l'élément de manœuvre dans un premier sens de rotation entraîne le déplacement du moyen de retenue (4) dans une première direction, et/ou
- une rotation de l'élément de manœuvre dans un deuxième sens de rotation, opposé au premier sens de rotation, entraîne le déplacement du moyen de retenue (4) dans une deuxième direction, opposée à la première direction.

2. Dispositif de fixation (3) selon la revendication précédente, **caractérisé en ce qu'**il comprend un châssis (8, 40) mobile en translation relativement à l'élément structuré (12), le moyen de retenue (4) et l'élément de manœuvre (11, 34, 43, 62, 73) étant supportés par le châssis.

3. Dispositif de fixation (3) selon la revendication précédente, **caractérisé en ce que** l'élément de verrouillage (14, 65) est mobile en rotation autour d'un deuxième axe (Y2) parallèle à un axe transversal, le deuxième axe étant solidaire dudit châssis (8, 40).

4. Dispositif de fixation (3) selon la revendication précédente, **caractérisé en ce que** l'élément de verrouillage (14, 65) comprend un doigt de verrouillage (27) apte à coopérer avec l'élément structuré, le doigt de verrouillage et la surface d'appui (28) de l'élément de verrouillage étant agencés de part et d'autre du deuxième axe (Y2).

5. Dispositif de fixation (3) selon l'une des revendications précédentes, **caractérisé en ce qu'**il comprend un moyen de rappel (15, 45) tendant à déplacer l'élément de verrouillage (14) vers sa position de verrouillage.

6. Dispositif de fixation (3) selon la revendication précédente, **caractérisé en ce que** le moyen de retenue (4) comprend une lame élastique, ledit moyen de rappel (45) étant formé par une partie de la lame élastique.

7. Dispositif de fixation (3) selon l'une des revendications précédentes, **caractérisé en ce que** l'élément de manœuvre (11, 34) comporte au moins une came (30, 36A, 36B, 36C, 36D, 36E, 36F), une rotation de l'élément de manœuvre autour du premier axe (Z1) provoquant un appui de la came contre la surface d'appui (28) de l'élément de verrouillage (14) tendant à déplacer l'élément de verrouillage vers sa position de déverrouillage.

8. Dispositif de fixation (3) selon l'une des revendications précédentes, **caractérisé en ce que** l'élément de manœuvre (34) comporte une pluralité de cames (36A, 36B, 36C, 36D, 36E, 36F) destinées à prendre appui contre la surface d'appui (28) de l'élément de verrouillage (14), l'élément de verrouillage étant dans sa position de déverrouillage lorsque la surface d'appui est en appui contre une came parmi la pluralité de cames, l'élément de verrouillage étant dans sa position de verrouillage lorsque la surface d'appui est en appui contre l'élément de manœuvre entre deux cames adjacentes.

9. Dispositif de fixation (3) selon l'une des revendications précédentes, **caractérisé en ce que** le moyen de transmission (37) comprend un câble (39), le câble étant destiné à être au moins partiellement enroulé autour de l'élément de manœuvre (34) lorsque l'élément de manœuvre pivote autour du premier axe (Z1), notamment l'élément de manœuvre (34, 62, 73) comprenant au moins une gorge (41), de préférence deux gorges (63, 64), dans laquelle le câble (39) est destiné à être enroulé.

10. Dispositif de fixation (3) selon l'une des revendications précédentes, **caractérisé en ce qu'**il comprend une poulie, le support (38) étant positionné entre l'élément de manœuvre (34) et la poulie, le moyen de transmission (37) comprenant un premier brin (39A) et un deuxième brin (39B), le premier brin (39A) reliant directement le support à l'élément de manœuvre, le deuxième brin (39B) reliant le support à l'élément de manœuvre par l'intermédiaire de la poulie.

11. Dispositif de fixation (3) selon l'une des revendications précédentes, **caractérisé en ce que** le dispositif de fixation comprend un moyen de réglage (52) de la tension du câble (39).

12. Dispositif de fixation (3) selon l'une des revendications précédentes, **caractérisé en ce que** l'élément de manœuvre (43) est en outre mobile en translation parallèlement au premier axe (Z1) entre sa première position et sa deuxième position.

13. Dispositif de fixation (3) selon la revendication précédente, **caractérisé en ce que** l'élément de manœuvre est bloqué en rotation lorsqu'il est dans sa première position.

14. Equipement de glisse (1), **caractérisé en ce qu'**il comprend une planche de glisse (2), notamment un ski de fond, et un dispositif de fixation (3) selon l'une des revendications précédentes.

## Patentansprüche

1. Vordere Bindungsvorrichtung (3) zum Halten eines Schuhs auf einem Gleitbrett (2), **dadurch gekennzeichnet, dass** sie umfasst:
- ein Haltemittel (4), das mit einem vorderen Teil eines Schuhs zusammenwirken kann, und
- eine Einstellvorrichtung (7) zum Einstellen einer Position des Haltemittels relativ zu einem Gleitbrett,
wobei die Einstellvorrichtung umfasst:
- ein strukturiertes Element (12), das eine Reihe von Erhebungen (13) umfasst, wobei das strukturierte Element dazu bestimmt ist, fest auf dem Gleitbrett montiert zu werden,
- ein Verriegelungselement (14, 65), das zwischen einer verriegelten Position, in der es mit dem strukturierten Element in Eingriff steht, um die Position des Haltemittels zu verriegeln, und einer entriegelten Position, in der es vom strukturierten Element gelöst ist, um die Position des Haltemittels einzustellen, beweglich ist, und
- ein Betätigungselement (11, 34, 43, 62, 73), das vom Haltemittel getragen wird und dazu bestimmt ist, von einem Benutzer betätigt zu werden, wobei das Betätigungselement um eine erste Achse (Z1) parallel zu einer vertikalen Achse drehbeweglich ist, wobei das Betätigungselement zwischen mindestens einer ersten Position und einer zweiten Position beweglich ist, wobei das Betätigungselement gegen eine Anlagefläche (28, 66) des Verriegelungselements anliegt, sodass das Verriegelungselement von seiner verriegelten Position in seine entriegelte Position übergeht, wenn das Betätigungselement von seiner ersten Position in seine zweite Position betätigt wird,
**dadurch gekennzeichnet, dass** sie ferner umfasst:
- ein mechanisches Übertragungsmittel (37) zwischen dem Betätigungselement (34, 62, 73) und einem Träger (38), der dazu bestimmt ist, fest auf dem Gleitbrett montiert zu werden, oder zwischen dem Betätigungselement und einem Befestigungselement (75), das fest am strukturierten Element (12) gehalten werden kann, wobei das Übertragungsmittel so konfiguriert ist, dass:
- das Drehen des Betätigungselements in eine erste Drehrichtung eine Bewegung des Haltemittels (4) in eine erste Richtung bewirkt, und/oder
- das Drehen des Betätigungselements in eine zweite Richtung, entgegengesetzt zur ersten Drehrichtung, eine Bewegung des Haltemittels (4) in eine zweite Richtung, entgegengesetzt zur ersten Richtung, bewirkt.

2. Bindungsvorrichtung (3) nach dem vorhergehenden Anspruch, **dadurch gekennzeichnet, dass** sie ein Chassis (8, 40) umfasst, das relativ zum strukturierten Element (12) translationsbeweglich ist, wobei das Haltemittel (4) und das Betätigungselement (11, 34, 43, 62, 73) vom Chassis getragen werden.

3. Bindungsvorrichtung (3) nach dem vorhergehenden Anspruch, **dadurch gekennzeichnet, dass** das Verriegelungselement (14, 65) um eine zweite Achse (Y2) parallel zu einer Querachse drehbeweglich ist, wobei die zweite Achse fest und unbeweglich in Bezug auf das Chassis (8, 40) ist.

4. Bindungsvorrichtung (3) nach dem vorhergehenden Anspruch, **dadurch gekennzeichnet, dass** das Verriegelungselement (14, 65) einen Verriegelungsfinger (27) umfasst, der mit dem strukturierten Element zusammenwirken kann, wobei der Verriegelungsfinger und die Anlagefläche (28) des Verriegelungselements jeweils auf einer Seite der zweiten Achse (Y2) angeordnet sind.

5. Bindungsvorrichtung (3) nach einem der vorhergehenden Ansprüche, **dadurch gekennzeichnet, dass** sie ein Rückstellmittel (15, 45) umfasst, das dazu neigt, das Verriegelungselement (14) in seine verriegelte Position zu bewegen.

6. Bindungsvorrichtung (3) nach dem vorhergehenden Anspruch, **dadurch gekennzeichnet, dass** das Haltemittel (4) eine elastische Blattfeder umfasst, wobei das Rückstellmittel (45) durch einen Teil der elastischen Blattfeder gebildet wird.

7. Bindungsvorrichtung (3) nach einem der vorhergehenden Ansprüche, **dadurch gekennzeichnet, dass** das Betätigungselement (11, 34) mindestens einen Nocken (30, 36A, 36B, 36C, 36D, 36E, 36F) umfasst, wobei die Drehung des Betätigungselements um die erste Achse (Z1) bewirkt, dass der Nocken gegen die Anlagefläche (28) des Verriegelungselements (14) anliegt, um das Verriegelungselement in Richtung seiner entriegelten Position zu drängen.

8. Bindungsvorrichtung (3) nach einem der vorhergehenden Ansprüche, **dadurch gekennzeichnet, dass** das Betätigungselement (34) eine Mehrzahl von Nocken (36A, 36B, 36C, 36D, 36E, 36F) umfasst, die dazu bestimmt sind, gegen die Anlagefläche (28) des Verriegelungselements (14) anzuliegen, wobei sich das Verriegelungselement in seiner entriegelten Position befindet, wenn die Anlagefläche gegen einen der Mehrzahl von Nocken anliegt, und wobei sich das Verriegelungselement in seiner verriegelten Position befindet, wenn die Anlagefläche zwischen zwei benachbarten Nocken gegen das Betätigungselement anliegt.

9. Bindungsvorrichtung (3) nach einem der vorhergehenden Ansprüche, **dadurch gekennzeichnet, dass** das Übertragungsmittel (37) ein Kabel (39) umfasst, wobei das Kabel dazu bestimmt ist, zumindest teilweise um das Betätigungselement (34) gewickelt zu werden, wenn das Betätigungselement um die erste Achse (Z1) schwenkt, wobei das Betätigungselement (34, 62, 73) insbesondere mindestens eine Nut (41), vorzugsweise zwei Nuten (63, 64) umfasst, in die das Kabel (39) gewickelt werden soll.

10. Bindungsvorrichtung (3) nach einem der vorhergehenden Ansprüche, **dadurch gekennzeichnet, dass** sie eine Rolle umfasst, wobei der Träger (38) zwischen dem Betätigungselement (34) und der Rolle positioniert ist, wobei das Übertragungsmittel (37) einen ersten Strang (39A) und einen zweiten Strang (39B) umfasst, wobei der erste Strang (39A) den Träger direkt mit dem Betätigungselement verbindet, und der zweite Strang (39B) den Träger über die Rolle mit dem Betätigungselement verbindet.

11. Bindungsvorrichtung (3) nach einem der vorhergehenden Ansprüche, **dadurch gekennzeichnet, dass** die Bindungsvorrichtung ein Spannungseinstellmittel (52) zum Einstellen der Spannung im Kabel (39) umfasst.

12. Bindungsvorrichtung (3) nach einem der vorhergehenden Ansprüche, **dadurch gekennzeichnet, dass** das Betätigungselement (43) auch parallel zur ersten Achse (Z1) translationsbeweglich zwischen seiner ersten Position und seiner zweiten Position ist.

13. Bindungsvorrichtung (3) nach dem vorhergehenden Anspruch, **dadurch gekennzeichnet, dass** das Betätigungselement gegen Drehung gesperrt ist, wenn es sich in seiner ersten Position befindet.

14. Gleitausrüstung (1), **dadurch gekennzeichnet, dass** sie ein Gleitbrett (2), insbesondere einen Langlaufski, und eine Bindungsvorrichtung (3) nach einem der vorhergehenden Ansprüche umfasst.

## Claims

1. Front binding device (3) for holding a boot on a gliding board (2), **characterized in that** it comprises:
- a retaining means (4) able to collaborate with a front part of a boot, and
- an adjusting device (7) for adjusting a position of the retaining means relative to a gliding board,
the adjusting device comprising:
- a structured element (12) comprising a series of reliefs (13), the structured element being intended to be mounted securely on the gliding board,
- a locking element (14, 65) mobile between a locked position in which it is engaged with the structured element in order to lock the position of the retaining means, and an unlocked position in which it is disengaged from the structured element in order to adjust the position of the retaining means, and
- an operating element (11, 34, 43, 62, 73) supported by the retaining means and intended to be actuated by a user, the operating element being mobile in rotation about a first axis (Z1) parallel to a vertical axis, the operating element being mobile between at least a first position and a second position, the operating element bearing against a bearing surface (28, 66) of the locking element so that the locking element moves from its locked position to its unlocked position when the operating element is actuated from its first position to its second position,
**characterized in that** it further comprises:
- a mechanical transmission means (37) between the operating element (34, 62, 73) and a support (38) intended to be mounted securely on the gliding board or between the operating element and a securing element (75) able to be held securely on the structured element (12), the transmission means being configured so that:
- turning the operating element in a first direction of rotation causes the retaining means (4) to move in a first direction, and/or
- turning the operating element in a second direction, opposite to the first direction of rotation, causes the retaining means (4) to move in a second direction, opposite to the first direction.

2. Binding device (3) according to the preceding claim, **characterized in that** it comprises a chassis (8, 40) mobile in translation relative to the structured element (12), the retaining means (4) and the operating element (11, 34, 43, 62, 73) being supported by the chassis.

3. Binding device (3) according to the preceding claim, **characterized in that** the locking element (14, 65) is mobile in rotation about a second axis (Y2) parallel to a transverse axis, the second axis being secured to and immovable in relation to said chassis (8, 40).

4. Binding device (3) according to the preceding claim, **characterized in that** the locking element (14, 65) comprises a locking finger (27) able to collaborate with the structured element, the locking finger and the bearing surface (28) of the locking element being arranged one on each side of the second axis (Y2).

5. Binding device (3) according to one of the preceding claims, **characterized in that** it comprises a return means (15, 45) tending to move the locking element (14) towards its locked position.

6. Binding device (3) according to the preceding claim, **characterized in that** the retaining means (4) comprises an elastic blade, said return means (45) being formed by part of the elastic blade.

7. Binding device (3) according to one of the preceding claims, **characterized in that** the operating element (11, 34) comprises at least one cam (30, 36A, 36B, 36C, 36D, 36E, 36F), rotation of the operating element about the first axis (Z1) causing the cam to bear against the bearing surface (28) of the locking element (14) to tend to move the locking element towards its unlocked position.

8. Binding device (3) according to one of the preceding claims, **characterized in that** the operating element (34) comprises a plurality of cams (36A, 36B, 36C, 36D, 36E, 36F) intended to bear against the bearing surface (28) of the locking element (14), the locking element being in its unlocked position when the bearing surface is bearing against one from among the plurality of cams, the locking element being in its locked position when the bearing surface is bearing against the operating element between two adjacent cams.

9. Binding device (3) according to one of the preceding claims, **characterized in that** the transmission means (37) comprises a cable (39), the cable being intended to be at least partially wound around the operating element (34) when the operating element pivots about the first axis (Z1), the operating element (34, 62, 73) notably comprising at least one groove (41), preferably two grooves (63, 64) in which the cable (39) is intended to be wound.

10. Binding device (3) according to one of the preceding claims, **characterized in that** it comprises a pulley, the support (38) being positioned between the operating element (34) and the pulley, the transmission means (37) comprising a first strand (39A) and a second strand (39B), the first strand (39A) directly connecting the support to the operating element, the second strand (39B) connecting the support to the operating element via the pulley.

11. Binding device (3) according to one of the preceding claims, **characterized in that** the binding device comprises a tension adjusting means (52) for adjusting the tension in the cable (39).

12. Binding device (3) according to one of the preceding claims, **characterized in that** the operating element (43) is also mobile in translation parallel to the first axis (Z1) between its first position and its second position.

13. Binding device (3) according to the preceding claim, **characterized in that** the operating element is locked against rotation when it is in its first position.

14. Gliding equipment (1), **characterized in that** it comprises a gliding board (2), notably a cross-country ski, and a binding device (3) according to one of the preceding claims.
